# EUROPÄISCHE PATENTSCHRIFT

(11) **EP 2 129 829 B1**
(45) Veröffentlichungstag und Bekanntmachung des Hinweises auf die Patenterteilung: **11.08.2010**
(21) Anmeldenummer: 08709011.4
(22) Anmeldetag: 15.02.2008
(51) Int. Cl.: D21F 1/00, D21F 3/02

(54) **PAPIERMASCHINENBAND**
BELT FOR PAPER MACHINE
BANDE POUR MACHINE A PAPIER

(30) Priorität: 21.02.2007 DE 102007008500
(43) Veröffentlichungstag der Anmeldung: 09.12.2009
(73) Patentinhaber: Voith Patent GmbH, 89522 Heidenheim (DE)
(72) Erfinder: RINGER, Martin, Bury, Lancashire B10 9QT (GB); FERNANDES, Ademar, Lippi, Alves, 6971 ME Brummen (NL); CARTWRIGHT, Andrew, Rossendale, Lancs. BB4 5NH (GB)
(86) Internationale Anmeldenummer: PCT/EP2008/051821
(87) Internationale Veröffentlichungsnummer: WO 2008/101865

(56) Entgegenhaltungen:
- WO-A-03/031093
- WO-A-2004/055265
- WO-A-2005/075732
- DE-C- 901 256

## Beschreibung

Die Erfindung betrifft ein endloses Band für eine Maschine zur Herstellung einer Faserstoffbahn, welches für eine Anwendung ausgelegt ist, bei der auf das Band eine in Längserstreckung des Bandes wirkende Zugspannung von zumindest 30kN/m einwirkt.

Die Erfindung betrifft ferner eine Pressenvörnchtung einer Maschine zur Herstellung einer Faserstoffbahn, bei der ein solches endloses Band ats Pressband Verwendung findet.

Aus dem deutschen Patent DE 901 256 ist bereits ein Verfahren zur Herstellung einer Webenaht zum Endlosmachen von Metalltüchern, insbesondere für Papiermaschinen bekannt, bei welchem durch Verweben der Enden der Kettendrähte der zu verbindenden Gewebekanten mit einer gemeinsamen, quer dazu liegenden Hilfskette ein Endlostuch hergestellt wird. Die mit de Hilfskette zu verwebenden Enden der Kettendrähte des Metalltuches werden dabei vor dem Weben gekröpft

Weiterhin ist aus der Offenlegunssschrift WO 03/031093 A1 ein Gurt für eine Papiermaschine bekannt, welcher ein elastisches Verbindungsfilament aufweist, Welches mit einem ersten und einem zweiten Endabsthnitt des Gurtes verbindbar ist, so dass ein Endlosband entsteht.

Aus der Offenlegungsschrift WO 2004/055265 A1 geht ein Pressfilz hervor, welcher erste und zweite Endbereiche äufweisen, die einander überlappen und unlösbar miteinander verbunden sind.

Die Offenlegungsschrift WO 2005/075732 A2 zeigt einen permeablen flachgewebten Pressgurt, der konstruktionsbedingt Zugspannungen bis 30kN/m aufhehmen können soll.

In der näheren Vergangenheit wurde eine neue Pressenvorrichtung vorgeschlagen, bei der ein verlängerter Pressnip gebildet wird, indem ein unter Spannung stehendes Pressband über eine Gegenfläche geführt wird. Hierbei wird die Gegenfläche in der Regel durch einen Abschnitt der Mantelfläche einer Walze gebildet. Die neue Pressen-vorrichtung zeichnet sich insbesondere dadurch aus, dass die Faserstoffbahn mittels der Presskraft des Bandes und der Einwirkung zumindest eines in Richtung vom Pressband zur Gegenfläche strömenden Fluids in Richtung der Gegenfläche entwässert wird. Durch den verlängerten Pressnip werden insbesondere höhere Trockengehalte des so gefertigten Papiers, insbesondere Tissuepapiers erzielt.

Als Pressbänder werden insbesondere permeable gewobene Strukturen verwendet, die flach gewoben werden und dann anschließend auf der Maschine durch eine Stecknahtverbindung endlos gemacht werden. Da diese Pressbänder Zugspannungen von mindestens 30kN/M oftmals aber zwischen 40 und 70 kN/m ausgesetzt sind, erweist sich diese Art von Nahtstelle als Schwachpunkt, insbesondere bezüglich deren Dauerbeständigkeit.

Es ist Aufgabe der vorliegenden Erfindung ein flach gewobenes aber endlos gemachtes Band das für den Einsatz unter Zugspannung von zumindest 30kN/m ausgelegt ist, mit einer verbesserten Verbindung vorzuschlagen.

Die Erfindung wird gelöst durch ein endloses Band für eine Maschine zur Herstellung einer Faserstoffbahn, wobei das Band für eine Anwendung ausgelegt ist, bei der eine Zugspannung von zumindest 30kN/m auf dieses einwirkt. Das erfindungsgemäße Band umfasst ein Gewebe mit einer flach gewobenen Webstruktur und mit einem Verbindungsbereich bei dem die flach gewobene Webstruktur sich in MD-Richtung erstreckende Längsfäden und damit verwobene sich in CMD-Richtung erstreckende erste Querfäden umfasst, bei dem die flach gewobene Webstruktur in ihrer Längsausdehnung durch ein erstes längsseitiges Ende und ein zweites längsseitiges Ende begrenzt ist, bei dem jeder Längsfaden in seiner Längserstreckung betrachtet einen ersten Fadenendabschnitt, der in MD-Richtung über das erste längsseitige Ende der Webstruktur hinausragt, und einen zweiten Fadenendabschnitt hat, der in MD-Richtung über das zweite längsseitige Ende der Webstruktur hinausragt, bei dem die beiden längsseitigen Enden der flach gewobenen Webstruktur zum endlos machen des Bandes durch den Verbindungsbereich miteinander verbunden sind, der durch Verweben der ersten und zweiten Endabschnitte der Längsfäden mit zweiten Querfäden gebildet ist und hierbei eine Vielzahl von Paaren aus jeweils einem ersten und einem zweiten Fadenendabschnitt bildet, bei denen die beiden Fadenendabschnitte in CMD-Richtung betrachtet unmittelbar nebeneinander angeordnet sind und bei denen die beiden Fadenendabschnitte in MD-Richtung betrachtet einen gemeinsamen Überlappungsbereich bilden, indem der erste Endabschnitt des Paares mit den selben zumindest 15 aufeinander folgenden zweiten Querfäden verwoben ist, mit denen auch der zweite Endabschnitt des Paares verwoben ist und indem die beiden Endabschnitte des Paares im Überlappungsbereich dem gleichen Webpfad folgen.

Das erfindungsgemäße Band umfasst ein Gewebe. Durch miteinander verwobene Längs- und Querfäden wird eine Struktur bereitgestellt, die in der Lage ist, hohe Zugspannungen aufzunehmen. Der Verbindungsbereich ist beim erfindungsgemäßen Band so ausgebildet, dass sich die Fadenendabschnitte der Längsfäden in MD-Richtung in den Verbindungsbereich erstrecken und hierbei zur Ausbildung des Verbindungsbereichs mit weiteren Querfäden verwoben sind, wobei die Längsfadenabschnitte, die beim Endlosmachen aufeinander zu weisen, Paare von in CMD-Richtung betrachtet unmittelbar nebeneinander angeordneten ersten und zweiten Längsfadenendabschnitten bilden, die sich jeweils in MD-Richtung betrachtet, in einem gemeinsamen Abschnitt von zumindest 15 aufeinander folgenden Querfäden überlappen und hierbei den gleichen Webpfad weben.

Durch den großen Überlappungsbereich den die beiden in CMD-Richtung unmittelbar zueinander benachbarten Längsfadenendabschnitte in MD-Richtung miteinander haben, wird eine sichere Verbindung zur Verfügung gestellt. Da die beiden Längsfadenendabschnitte eines Paares im gemeinsamen Überlappungsbereich mit den aufeinander folgenden Querfäden den gleichen Webpfad weben, besteht die Möglichkeit im Verbindungsbereich das Webmuster der flach gewobenen Webstruktur fortzusetzen, wodurch es möglich ist einen Verbindungsbereich zu schaffen, der die gleichen Eigenschaften (z.B. Permeabilität, Offene und geschlossne Struktur) wie die flach gewobene Webstruktur hat.

Vorteilhafte Ausgestaltungen und Weiterbildungen der Erfindung sind in den Unteransprüchen angegeben.

Das erfindungsgemäße Band wird in der Regel hergestellt, indem zuerst die flach gewobene Webstruktur hergestellt wird und diese nachfolgend durch den gewobenen Verbindungsbereich zu einem endlosen Band zusammengefügt wird. Anschließend wird das endlose Band in die Maschine eingezogen.

Vorteilhafterweise ist jeder Überlappungsbereich in MD-Richtung betrachtet dadurch beendet, indem der erste und der zweite Fadenendabschnitt zu einer Außenseite des Gewebes geführt ist.

Versuche der Anmelderin haben gezeigt, dass es abhängig von der bei der spezifischen Anwendung auftretenden Zugspannung sinnvoll sein kann, wenn die Überlappungsbereiche bis zu 60 aufeinander folgende zweiten Querfäden umfassen. Für die vorliegend angegebene Anwendung in einer Bandpresse bei Zugspannungen von 30kN/m und mehr haben Versuche gezeigt, dass es ausreichend ist, wenn die Überlappungsbereiche 18 bis 25 aufeinander folgende zweite Querfäden umfassen.

Vorzugsweise umfasst jeder Überlappungsbereich die gleiche Anzahl von zweiten Querfäden.

Vorzugsweise sind die ersten und die zweiten Querfäden bezüglich ihrer Form und Gestalt und dem Material aus dem diese gefertigt sind identisch.

Um die Haltbarkeit der Naht weiter zu verbessern kann es sinnvoll sein, wenn der Verbindungsbereich zumindest abschnittweise zusätzlich mit Polymermaterial oder Klebstoff verstärkt ist, welches vorzugsweise in flüssigem Zustand auf den Verbindungsbereich gebracht wurde und eine adhäsive Verbindung zwischen den ersten und zweiten Fadenendabschnitten in deren jeweiligen Überlappungsbereich herstellt. Das Polymermaterial oder der Klebstoff kann hierbei insbesondere so aufgebracht worden sein, dass die Permeabilität in diesem Bereich nicht kleiner ist als in Bereichern ohne flüssig aufgebrachten Klebstoff oder flüssig aufgebrachtes Polymer-material. Dies kann bspw. dadurch geschehen, dass der Klebstoff oder das Polymermaterial, welches sich in den Gewebemaschen anlagert, mittels Druckluft weggeblasen wird.

Zusätzlich oder alternativ dazu können die beiden Fadenendabschnitte eines Paares im Überlappungsbereich zumindest abschnittweise miteinander verschweißt sein. Dies kann beispielsweise durch Ultraschallschweißen bewerkstelligt werden.

Um den gesamten Verbindungsbereich in MD-Richtung länger machen zu können, ohne hierbei die einzelnen Überlappungsbereiche zu vergrößern, sieht eine bevorzugte Ausgestaltung der Erfindung vor, dass die in CMD-Richtung nebeneinander angeordneten Überlappungsbereiche in MD-Richtung betrachtet relativ zueinander versetzt sind. Durch den verlängerten Verbindungsbereich wird eine verbesserte Haltbarkeit der Verbindung erreicht. Weiter wird durch den Versatz erreicht, dass die Überlappungsbereiche nicht alle entlang einer einzigen sich in CMD-Richtung erstreckenden Linien angeordnet sind, wodurch eine potentielle Markierungsneigung des Bandes an dieser Stelle unterbunden wird.

Vorzugsweise umfasst der relative Versatz in MD-Richtung von in CD-Richtung unmittelbar nebeneinander angeordneten Überlappungsbereichen 20 bis 60, vorzugsweise 30 bis 40 aufeinander folgende zweite Querfäden.

Um das erfindungsgemäße endlose Band einfach fertigen zu können ist vorzugsweise vorgesehen, dass eine Vielzahl aufeinander folgender Überlappungsbereiche, jeweils den gleichen Versatz zueinander haben.

Eine weitere besonders bevorzugte Ausgestaltung der Erfindung sieht vor, dass die flach gewobene Webstruktur und der Verbindungsbereich das gleiche Webmuster haben. Vorzugsweise setzt sich hierbei das Webmuster der flach gewobenen Webstruktur durch das Webmuster des Verbindungsbereichs fort, ohne dass ein Versatz zwischen den beiden Webmustern entsteht. Hierdurch ist es möglich ein endloses Band bereitzustellen, welches über seine gesamte Länge und über den Verbindungsbereich hinweg dieselben Eigenschaften hat. Hierdurch wird ein endloses Band geschaffen, bei dem der Verbindungsbereich die gleichen Eigenschaften wie die flach gewobene Webstruktur hat.

Das Gewebe des erfindungsgemäßen Bandes kann sowohl einlagig, d.h. mit jeweils einer Längsfaden- und Querfadenlage als auch zwei oder mehrlagig, d.h. mit zwei oder mehr Längs- und / oder Querfadenlagen ausgebildet sein.

Wie bei allen Geweben wiederholt sich das Webmuster des Pressbandes in Rapporteinheiten. Für die Anwendung des erfindungsgemäßen Bandes als Pressband kommen eine Vielzahl von Bindungsarten in Betracht. Beispielsweise kann eine Rapporteinheit entweder eine Leinwandbindung oder eine 5-schäftige Atlasbindung bilden.

Ferner wiederholt sich die Anordnung der Überlappungsbereiche in Rapporten, hierbei ist es sinnvoll, wenn der Rapport der Anordnung der Überlappungsbereiche mehr Längsfäden und / oder mehr Querfäden umfasst als der Rapport der flach gewobenen Webstruktur.

Um die Verbindung der Endabschnitte der flach gewebten Webstruktur weiter zu verbessern, sieht eine Weiterbildung der Erfindung vor, dass die Längserstreckung des Verbindungsbereichs, definiert durch die beiden Überlappungsbereiche, die in MD-Richtung betrachtet, voneinander am meisten beabstandet sind, zwischen 5cm und 100cm, bevorzugt zwischen 10cm und 70cm, besonders bevorzugt zwischen 40cm und 60cm, ist. Die bedeutet, dass sich nach dieser Ausgestaltung der gesamte Verbindungsbereich in MD-Richtung über eine Länge im Bereich von 5 bis 100cm, bevorzugt zwischen 10cm und 70cm, besonders bevorzugt zwischen 40cm und 60cm, erstrecken kann.

Eine konkrete Ausgestaltung der Erfindung sieht vor, dass das endlose Band nur durch das Gewebe gebildet ist.

Wird das erfindungsgemäße Band als Pressband in einer Bandpressenvorrichtung eingesetzt, so findet eine Entwässerung der Faserstoffbahn dadurch statt, indem die Faserstoffbahn gleichzeitig mittels der Presskraft des Bandes und der Einwirkung zumindest eines in Richtung vom Pressband zur Gegenfläche strömenden Fluids in Richtung der Gegenfläche entwässert wird. Für die konkrete Anwendung des erfindungsgemäßen Bandes als Pressbandes ist es daher sinnvoll, wenn das Band permeabel ist und bevorzugt eine Permeabilität zwischen 47,2 und 566, bevorzugt zwischen 141,5 und 377,3 dm³/s hat (100cfm und 1200cfm, bevorzugt zwischen 300cfm und 800cfm). Vorzugsweise ist das Band für eine Anwendung ausgelegt, bei der eine Zugspannung zwischen 40 und 70 kN/m auf das Band einwirkt.

Des Weiteren kann vorgesehen sein, dass die Längsfäden Kettfäden und die Querfäden Schussfäden sind.

Ferner betrifft die Erfindung eine verbesserte Pressenvorrichtung für eine Maschine zur Herstellung einer Faserstoffbahn, bei der ein wie oben beschriebenes endloses Band als Pressband Verwendung findet, wobei das Band unter einer Zugspannung von zumindest 30kN/m steht und zur Bereitstellung eines verlängerten Pressnips über eine Gegenfläche geführt wird, die vorzugsweise durch einen Abschnitt der Mantelfläche einer Walze, insbesondere Saugwalze, gebildet wird, wobei die Faserstoffbahn zwischen dem Band und der Gegenfläche geführt ist und das Band aufgrund seiner Zugspannung eine Presskraft auf die Faserstoffbahn ausübt.

Vorzugsweise wird die Tissuebahn in einem Sandwich aus oberer permeabler Bespannung und unterer permeabler Bespannung durch die erfindungsgemäße Pressenvorrichtung geführt, so dass im Ergebnis folgender Aufbau vorliegt:
1) Pressband
2) obere permeable Bespannung
3) Tissuebahn
4) untere permeable Bespannung
5) Gegenfläche

Vorzugsweise ist hierbei die obere permeable Bespannung ein drei-dimensional strukturiertes Sieb wie bspw. ein TAD-Sieb. Des Weiteren ist die untere permeable Bespannung vorzugsweise ein Pressfilz.

Eine mit dem erfindungsgemäßen Band ausgerüstete Pressenvorrichtung arbeitet aufgrund der stabileren Ausbildung des Verbindungsbereichs bedeutend zuverlässiger als eine mit einem konventionellen Pressband ausgerüstete sonst gleiche Pressen-vorrichtung.

Um sowohl eine gute Entwässerung der Tissuebahn durch die mechanische Spannung des erfindungsgemäßen Bandes als auch aufgrund eines Fluidstroms durch das Band erzielen zu können ist es sinnvoll, wenn das erfindungsgemäße Band eine offene Fläche von zumindest 25% und eine Kontaktfläche von zumindest 10% seiner gesamten zur oberen Bespannung weisenden Fläche hat.

Die Erfindung wird anhand der nachfolgenden schematischen Zeichnungen weiter erläutert. Es zeigen:
- Figur 1: eine Pressenvorrichtung, die mit einem erfindungsgemäßen Band als Pressband ausgerüstet ist,
- Figur 2: der Kettfadenverlauf eines erfindungsgemäßen Bandes im Verbindungsbereich und im Bereich der flach gewobenen Webstruktur,
- Figur 3: die relative Anordnung der Überlappungsbereiche zueinander in Aufsicht auf das Band der Figur 2,
- Figur 4: in Draufsicht abschnittweise den Verbindungsbereich und die flach gewobene Struktur des erfindungsgemäßen Bandes der Figuren 2 und 3,
- Figur 5: in Draufsicht abschnittweise den Verbindungsbereich und die flach gewobene Struktur eines weiteren erfindungsgemäßen Bandes.

Die Figur 1 zeigt eine Maschine 1 zur Herstellung einer Faserstoffbahn 2, die mit einer Pressenvorrichtung 3 mit einem erfindungsgemäßen Band 4 als Pressband ausgestattet ist.

Die Faserstoffbahn 2, bei der es sich vorliegend um eine Tissuebahn handelt, wird in einer Formierpartie 5 der Maschine 1 dadurch gebildet, indem eine flüssige Faserstoffsuspension in den Einlaufspalt 6 zwischen einem konventionellem permeablen und flachen Formiersieb 7 und einem permeablen und drei-dimensional strukturierten Sieb 8 eingebracht wird. Das strukturierte Sieb 8 hat hierbei eine die Faserstoffbahn berührende Oberfläche, die im Vergleich zu der die Faserstoffbahn berührenden Oberfläche des flachen Siebs 7 größere Erhebungen und Vertiefungen aufweist.

Nachdem die Faserstoffbahn 2 im Sandwich zwischen dem Formiersieb 7 und dem strukturierten Sieb 8 zur Entwässerung um eine Formierwalze 9 gelaufen ist, wird das Formiersieb 7 von der Faserstoffbahn 2 abgehoben und die Faserstoffbahn 2 auf dem strukturierten Sieb 8 der Pressenvorrichtung 3 zugeführt.

In der Pressenvorrichtung 3 findet das erfindungsgemäße endlose Band 4 als Pressband Verwendung. Das Pressband 4 steht in der Pressenvorrichtung 3 unter einer Zugspannung von zumindest 30kN/m. Zur Bereitstellung eines verlängerten Pressnips wird das Pressband 4 über eine Gegenfläche geführt, die im vorliegenden Fall durch einen Abschnitt der Mantelfläche einer Saugwalze 10 im Bereich einer Saugzone Z gebildet ist. Zur Entwässerung der Tissuebahn 2 in der Pressenvorrichtung 3 wird die Tissuebahn 2 im Sandwich zwischen dem permeablen drei-dimensional strukturierten Sieb 8 und einem permeablen glatten als Pressfilz ausgebildeten Band 11 geführt. Hierbei kontaktiert das Pressband 4 das strukturierte Sieb 8 und das Pressfilz 11 stützt sich auf der Mantelfläche der Saugwalze 10 ab. Das Pressband 4 übt hierbei aufgrund seiner Zugspannung eine Presskraft auf das Sandwich bestehend aus strukturiertem Sieb 8, Faserstoffbahn 2 und Pressfilz 11 aus.

Oberhalb der Pressbandes 4 ist nach eine Blassvorrichtung 16 angeordnet die bewirkt, dass ein Fluidstrom aus Heißluft und / oder Dampf durch das Pressband 4, das strukturierte Sieb 8, die Faserstoffbahn 2 und das Pressflz 11 zur Saugzone Z strömt. In der Pressenvorrichtung 3 wird demzufolge die Faserstoffbahn 2 durch das gleichzeitige Einwirken der Presskraft des Bandes 4 auf die Faserstoffbahn 2 und das in Richtung vom Pressband 4 zur Gegenfläche durch die Faserstoffbahn 2 strömende Fluid entwässert.

Nach dem Durchlauf durch die Pressenvorrichtung 3 wird das Pressfilz 11 von der Faserstoffbahn 2 abgehoben und diese auf dem strukturierten Sieb einem zwischen einer Presswalze 12 und einen Yankee-Trockenzylinder 13 gebildeten Pressnip 14 zur weiteren Entwässerung zugeführt.

Nach dem Durchlauf durch den Pressnip 14 wird die Faserstoffbahn 2 vom strukturierten Sieb 8 abgehoben und auf der Mantelfläche des Yankee-Trockenzylinders 13 geführt um nachfolgend von diesem mittels einer Schabervorrichtung 15 davon abgehoben zu werden.

Die Figur 2 zeigt die Kettfadenverläufe einer Rapporteinheit des erfindungsgemäßen Bandes 4, welches in der Maschine der Figur 1 zum Einsatz kommt. Das Band 4 weist den dargestellten Kettfadenverlauf sowohl im Bereich der flach gewobenen Webstruktur als auch im Verbindungsbereich auf, wobei sich das Webmuster des Gewebes von der flach gewobenen Webstruktur in den Verbindungsbereich ohne Unterbrechung oder Versatz fortsetzt.

Vorliegend ist eine 5-schäftige Atlasbindung mit den als Kettfäden ausgebildeten Längsfäden K1 bis K5 gezeigt. In dem Rapport kreuzt jeder Kettfaden K1 bis K5 auf der Unterseite US des Gewebes laufend vier Schussfäden sowie auf der Oberseite OS des Gewebes laufen einen Schussfaden. Beispielhaft kreuzt der Kettfaden K1 auf der Unterseite US laufend die vier aufeinander folgenden Schussfäden S1 bis S4 bevor dieser auf der Oberseite OS laufend den Schussfaden S5 kreuzt.

Vorliegend sind die Schussfäden lediglich nach ihrer Position und nicht danach bezeichnet, ob es sich um erste oder zweite Schussfäden handelt (Bem: es gibt die Zahl vor der Bezeichnung an, ob es sich um einen ersten oder zweiten Schussfaden handelt; es gibt die Zahl nach der Bezeichnung die Position des Schussfadens an).

Die Tabelle 1 zeigt, die technischen Daten des erfindungsgemäßen Bandes der Figur 2.

Die Figur 3a zeigt den Verlauf eines der Kettfäden K1 bis K5 des erfindungsgemäßen Bandes der Figur 2 in einem Abschnitt der flach gewobenen Webstruktur und in einem Abschnitt des Verbindungsbereichs.

In der Darstellung der Figur 3a ist abschnittweise der Webpfad eines der Kettfäden K1 bis K5 zu sehen, wie dieser in der in der Figur 2 beschriebenen Art und Weise über mehrere Rapporte webt. Da alle Kettfäden K1 bis K5 gleiche Webpfade haben, die sich nur durch einen relativen Versatz in MD-Richtung zueinander entsprechend der in der Figur 2 gezeigten 5-schäftigen Atlasbindung unterscheiden, ist das Nachfolgende exemplarisch auf alle Webpfade der Kettfäden K1 bis K5 eines Kettrapports des Gewebes anwendbar. Der exemplarische Kettfaden ist mit dem Bezugszeichen Kx versehen, wobei x=1,2,3,4,5 sein kann.

Die paarweise parallelen Striche in der Figur 3a deuten eine Unterbrechung der Darstellung des sich in Realität fortsetzenden Webpfads des Kettfadens Kx an.

Das endlose Band 4 ist für eine Anwendung ausgelegt, bei der eine Zugspannung von zumindest 30kN/m auf das Band einwirkt. Das endlose Band 4 wird nur durch ein einlagiges Gewebe 20 gebildet. Das Gewebe 20 ist durch eine flach gewobene Webstruktur 21 und einen Verbindungsbereich 22 gebildet.

Die flach gewobene Webstruktur 21 wird durch das Verweben der sich in MD-Richtung erstreckende Kettfäden K1 bis K5 und den damit verwobenen sich in CMD-Richtung erstreckende ersten Querfäden 1 S gebildet, wobei die ersten Querfäden 1 S Schussfäden sind.

Die flach gewobene Webstruktur 21 ist in ihrer Längsausdehnung durch ein erstes längsseitiges Ende und ein zweites längsseitiges Ende begrenzt. Die beiden längsseitigen Enden der flach gewobenen Webstruktur sind in der Darstellung der Figur 3a aus Platzgründen nicht, dafür aber in der Darstellung der Figur 4 dargestellt. Erfindungsgemäß hat jeder Längsfaden Kx in seiner Längserstreckung betrachtet einen ersten Fadenendabschnitt, der in MD-Richtung über das erste längsseitige Ende der Webstruktur hinausragt, und einen zweiten Fadenendabschnitt, der in MD-Richtung über das zweite längsseitige Ende der Webstruktur hinausragt. In der Darstellung der Figur 3a sind der erste Fadenendabschnitt eines der Kettfäden K1 bis K5 mit dem Bezugszeichen Kx.1 und der zweite Fadenendabschnitt desselben Kettfadens Kx mit dem Bezugszeichen Kx.2 versehen.

Erfindungsgemäß sind die beiden längsseitigen Enden der flach gewobenen Webstruktur zum endlos machen des Bandes durch den Verbindungsbereich 22 miteinander verbunden, indem die ersten und die zweiten Endabschnitte der Längsfäden K1 bis K5 mit zweiten als Schussfäden ausgebildeten Querfäden 2S so verwoben sind, dass sich das Webmuster der flach gewobenen Webstruktur 21 ohne Unterbrechung durch das Webmuster des Verbindungsbereichs 22 fortsetzt. Folglich haben die flach gewobene Webstruktur 21 und der Verbindungsbereich 22 das gleiche Webmuster.

In der Darstellung des Webpfads des Kettfadens Kx erkennt man, dass der erste Fadenendabschnitt Kx.1 des Kettfadens Kx mit den zweiten Querfäden 2S sowie der zweite Fadenendabschnitt Kx.2 desselben Kettfadens Kx mit den zweiten Querfäden 2S verwoben ist.

Beim Verweben der Fadenendabschnitte der Kettfäden K1 bis K5 bilden die Fadenendabschnitte eine Vielzahl von Paaren aus jeweils einem ersten und einem zweiten Fadenendabschnitt aus, bei denen die beiden Fadenendabschnitte in CMD-Richtung betrachtet unmittelbar nebeneinander angeordnet sind und bei denen die beiden Fadenendabschnitte in MD-Richtung betrachtet einen gemeinsamen Überlappungsbereich bilden, indem der erste Endabschnitt des Paares mit den selben zumindest 15 aufeinander folgenden zweiten Querfäden 2S verwoben ist, mit denen auch der zweite Endabschnitt des Paares verwoben ist und indem die beiden Endabschnitte des Paares im Überlappungsbereich dem gleichen Webpfad folgen. Beim erfindungsgemäßen Band der Figur 3a bilden immer der erste und der zweite Fadenendabschnitt Kx.1 und Kx.2 desselben Längsfadens Kx ein Paar bei denen die beiden Fadenendabschnitte Kx.1 und Kx.2 in CMD-Richtung betrachtet unmittelbar nebeneinander angeordnet sind, d.h. es ist kein Fadenendabschnitt eines anderen Kettfadens zwischen den das Paar bildenden Fadenendabschnitten angeordnet. Des weiteren bilden in MD-Richtung die beiden Fadenendabschnitte Kx.1 und Kx.2 desselben Kettfadens Kx einen Überlappungsbereich Üy aus, indem der erste Endabschnitt des Paares Kx.1 mit den selben achtzehn aufeinander folgenden zweiten Querfäden 2S verwoben ist, mit denen auch der zweite Endabschnitt Kx.2 des Paares verwoben ist und indem die beiden Endabschnitte Kx.1 und Kx.2 des Paares im Überlappungsbereich Üy dem gleichen Webpfad folgen.

Aus der Darstellung der Figur 3a erkennt man ferner, dass jeder Überlappungsbereich Üy in MD-Richtung betrachtet dadurch beendet ist, indem der erste Fadenendabschnitt Kx.1 und der zweite Fadenendabschnitt kx.2 zu einer Außenseite des Gewebes 20 geführt ist. Die beiden Enden des Überlappungsbereichs Üy sind in der Figur 3a mit 1 Ey und 2Ey bezeichnet.

Da der in der Figur 3a dargestellte Kettfadenverlauf Kx stellvertretend für alle Kettfadenverläufe K1 bis K5 ist, hat beim dargestellten Band jeder Überlappungsbereich Ü1 bis Ü5 die gleiche Anzahl von zweiten Querfäden.

Die Figur 3b zeigt die fünf in CMD-Richtung aufeinander folgenden Überlappungsbereiche Ü1 bis Ü5. Der Versatz zueinander benachbarter Überlappungsbereiche beträgt vorliegend jeweils 40 zweite Querfäden 2S, wobei der Versatz immer durch den geringsten Abstand des einen Endes eines Überlappungsbereichs von dem Ende des folgenden Überlappungsbereichs bestimmt wird, welches dem erstgenannten Ende am nächsten liegt. Beispielsweise wird der Versatz zwischen den beiden aufeinander folgenden Überlappungsbereichen Ü1 und Ü2 durch den Abstand zwischen dem Ende 2E1 des Überlappungsbereichs Ü1 und dem Ende 1 E2 des Überlappungsbereichs Ü2 bestimmt. Weiter wird beispielsweise der Versatz zwischen den beiden aufeinander folgenden Überlappungsbereichen Ü2 und Ü3 durch den Abstand zwischen dem Ende 2E2 des Überlappungsbereichs Ü2 und dem Ende 1 E3 des Überlappungsbereichs Ü3 festgelegt. Das Prinzip setzt sich bei den weiteren Überlappungsbereichen fort.

Die Figur 4 zeigt in Draufsicht abschnittweise den Verbindungsbereich 22 und die flach gewobene Webstruktur 21 des erfindungsgemäßen Bandes 4 der Figuren 2 und 3.

Die Darstellung der Figur 4 zeigt insbesondere im Verbindungsbereich 22 die relative Anordnung der Überlappungsbereiche zueinander. Ferner zeigt die Figur 4 einen Ausschnitt der flach gewobenen Struktur 21 sowie die beiden die flach gewobene Struktur begrenzenden Enden 23 und 24, welche beim endlosen Band 4 durch den Verbindungsbereich 22 miteinander verbunden sind. Die Figur 4 zeigt das Band 4 sowohl nur in einer Teillänge als auch nur in einer Teilbreite.

Der dargestellte Ausschnitt des Verbindungsbereichs zeigt drei in CMD-Richtung nebeneinander angeordnete Rapporte R1, R2, R3 der Anordnung von Überlappungsbereichen. In MD-Richtung betrachtet erstreckt sich der Verbindungsbereich über die Länge eines Rapports. Jeder Rapport R1, R2 und R3 von Überlappungsbereichen wird durch die Überlappungsbereiche Ü1 bis Ü35 gebildet. Daher ist der Rapport R1, R2 und R3 der Anordnung der Überlappungsbereiche größer als der Rapport, der das durch die Kettfäden K1 bis K5 und die Schussfäden S1 bis S5 gebildete Webmuster der flach gewobenen Webstruktur 21 bzw. des Verbindungsbereichs 22 bildet. Überlappungsbereiche Ü1 bis Ü35, die in CMD-Richtung betrachtet unmittelbar nebeneinander angeordnet sind, sind in MD-Richtung betrachtet relativ zueinander versetzt. So sind bspw. die beiden aufeinander folgenden Überlappungsbereiche Ü1 und Ü2 um 40 zweite Querfäden 2S zueinander versetzt, wobei der Versatz immer durch den geringsten Abstand des einen Endes eines Überlappungsbereichs zu dem Ende des folgenden Überlappungsbereichs bestimmt wird, welches dem erstgenannten Ende am nächsten liegt.

Vorliegend haben zumindest einige Überlappungsbereiche eines Rapports, die in CMD-Richtung betrachtet unmittelbar aufeinander folgen, jeweils den gleichen Versatz zueinander. Beispielsweise haben sämtliche der jeweils aufeinander folgenden Überlappungsbereiche Ü1 bis Ü9 jeweils einen gleichen Versatz zueinander.

Sämtliche Überlappungsbereiche liegen auf einer Schar zueinander paralleler Geraden, wobei aufeinander folgende, jeweils auf einer Gerade angeordnete Überlappungsbereiche stets den gleichen Versatz zueinander haben und wobei alle Geraden der Schar zueinander gleich beabstandet sind.

Vorliegend beträgt die Längserstreckung des Verbindungsbereichs, definiert durch die beiden Überlappungsbereiche Ü34 und Ü35, die in MD-Richtung betrachtet, voneinander am meisten beabstandet sind, 60cm.

Das Band ist permeabel und hat vorliegend eine Permeabilität von 353,7 dm³/s (750cfm).

Die Figur 5 zeigt eine weitere Ausführungsform eines erfindungsgemäßen Bandes 4. Vorliegend sind gleiche Merkmale mit gleichen Bezugszeichen wie in den vorangegangenen Figuren versehen. Das vorliegende Band 4 hat im Verbindungsbereich 22 in MD-Richtung betrachtet einen Abschnitt A, in dem sich sämtliche Überlappungsbereiche Üa bis Üe erstrecken.

## Patentansprüche

1. Endloses Band (4) für eine Maschine (1) zur Herstellung einer Faserstoffbahn (2), das für eine Anwendung ausgelegt ist, bei der eine Zugspannung von zumindest 30kN/m auf das Band (4) einwirkt, umfassend ein durch eine flach gewobene Webstruktur (21) und einen Verbindungsbereich (22) gebildetes Gewebe (20):
- wobei die flach gewobene Webstruktur (21) sich in MD-Richtung erstreckende Längsfäden (Kx) und damit verwobene sich in CMD-Richtung erstreckende erste Querfäden (1 Sx) umfasst,
- wobei die flach gewobene Webstruktur (21) in ihrer Längsausdehnung durch ein erstes längsseitiges Ende und ein zweites längsseitiges Ende begrenzt ist,
- wobei jeder Längsfaden (Kx) in seiner Längserstreckung betrachtet einen ersten Fadenendabschnitt, der in MD-Richtung über das erste längsseitige Ende der Webstruktur (21) hinausragt, und einen zweiten Fadenendabschnitt hat, der in MD-Richtung über das zweite längsseitige Ende der Webstruktur (21) hinausragt,
- wobei die beiden längsseitigen Enden der flach gewobenen Webstruktur (21) durch den Verbindungsbereich (22) miteinander verbunden sind, der durch Verweben der ersten und zweiten Endabschnitte der Längsfäden (Kx) mit zweiten Querfäden (2Sx) gebildet ist und hierbei
- eine Vielzahl von Paaren aus jeweils einem ersten und einem zweiten Fadenendabschnitt bildet, bei denen die bejden Fadenendabschnitte in CMD-Richtung betrachtet unmittelbar nebeneinander angeordnet sind und bei denen die beiden Fadenendabschnitte in MD-Richtung betrachtet einen gemeinsamen Überlappungsbereich bilden (Üy), in dem die beiden Endabschnitte des Paares dem gleichen Webpfad folgen,
**dadurch gekennzeichnet,**
**dass** der erste Endabschnitt des Paares mit den selben zumindest 15 aufeinander folgenden zweiten Querfäden (2Sx) verwoben ist, mit denen auch der zweite Endabschnitt des Paares verwoben ist.

2. Endloses Band nach Anspruch 1,
**dadurch gekennzeichnet,**
**dass** jeder Überlappungsbereich (Üy) in MD-Richtung betrachtet **dadurch** beendet ist, indem der erste und der zweite Fadenendabschnitt zu einer Außenseite des Gewebes (21) geführt ist.

3. Endloses Band nach Anspruch 1 oder 2,
**dadurch gekennzeichnet,**
**dass** die Überlappungsbereiche (Üy) bis zu 60 aufeinander folgenden zweiten Querfäden (2Sx), bevorzugt 18 bis 25 aufeinander folgende zweite Querfäden (2Sx) umfassen.

4. Endloses Band nach einem der vorherigen Ansprüche,
**dadurch gekennzeichnet,**
**dass** jeder Überlappungsbereich (Üy) die gleiche Anzahl von zweiten Querfäden (2Sx) umfasst.

5. Endloses Band nach einem der vorherigen Ansprüche,
**dadurch gekennzeichnet,**
**dass** immer der erste und der zweite Fadenendabschnitt desselben Längsfadens (Kx) ein Paar bilden.

6. Endloses Band nach einem der vorherigen Ansprüche,
**dadurch gekennzeichnet,**
**dass** der Verbindungsbereich (22) in MD-Richtung betrachtet einen Abschnitt hat, in dem sich sämtliche Überlappungsbereiche (Üy) erstrecken.

7. Endloses Band nach einem der vorherigen Ansprüche,
**dadurch gekennzeichnet,**
**dass** die in CMD-Richtung aufeinander folgenden Überlappungsbereiche (Üy) in MD-Richtung betrachtet relativ zueinander versetzt sind.

8. Endloses Band nach einem der vorherigen Ansprüche,
**dadurch gekennzeichnet,**
**dass** der Versatz zumindest einiger aufeinander folgender Überlappungsbereiche (Üy) 20 bis 60, bevorzugt 30 bis 40 aufeinander folgende zweite Querfäden (2Sx) umfasst.

9. Endloses Band nach einem Ansprüche 7 oder 8,
**dadurch gekennzeichnet,**
**dass** eine Vielzahl aufeinander folgender Überlappungsbereiche (Üy) jeweils den gleichen Versatz zueinander haben.

10. Endloses Band nach einem der vorherigen Ansprüche,
**dadurch gekennzeichnet,**
**dass** die flach gewobene Webstruktur (21) und der Verbindungsbereich (22) das gleiche Webmuster haben.

11. Endloses Band nach einem der vorherigen Ansprüche,
**dadurch gekennzeichnet,**
**dass** das Gewebe (20) einlagig oder mehrlagig ist.

12. Endloses Band nach einem der vorherigen Ansprüche,
**dadurch gekennzeichnet,**
**dass** sich das Webmuster der flach gewobenen Webstruktur (21) in Rapporten (R) wiederholt, wobei ein Rapport (R) bevorzugt entweder eine Leinwandbindung oder eine 5-schäftige Atlasbindung bildet.

13. Endloses Band nach Anspruch 12,
**dadurch gekennzeichnet,**
**dass** sich die Anordnung der Überlappungsbereiche (Üy) in Rapporten (R) wiederholt, wobei ein Rapport (R) der Anordnung der Überlappungsbereiche (Üy) mehr Längsfäden (Kx) und / oder mehr Querfäden (Sx) umfasst als ein Rapport (R) der flach gewobenen Webstruktur (21).

14. Endloses Band nach einem der vorherigen Ansprüche,
**dadurch gekennzeichnet,**
**dass** die Längserstreckung des Verbindungsbereichs (22), definiert durch die beiden Überlappungsbereiche (Üy), die in MD-Richtung betrachtet, voneinander am meisten beabstandet sind, zwischen 5cm und 100cm, bevorzugt zwischen 10cm und 70cm, besonders bevorzugt zwischen 40cm und 60cm, ist.

15. Endloses Band nach einem der vorherigen Ansprüche,
**dadurch gekennzeichnet,**
**dass** das Band (4) nur durch das Gewebe (20) gebildet ist.

16. Endloses Band nach einem der vorherigen Ansprüche,
**dadurch gekennzeichnet,**
**dass** das Band (4) permeabel ist und bevorzugt eine Permeabilität zwischen 47,2 dm³/s (100cfm) und 566 dm³/s (1200cfm), bevorzugt zwischen 141,5 dm³/s (300cfm) und 377,3 dm³/s (800cfm) hat.

17. Endloses Band nach einem der vorherigen Ansprüche,
**dadurch gekennzeichnet,**
**dass** das Band (4) für eine Anwendung ausgelegt ist, bei der eine Zugspannung zwischen 40 und 70 kN/m auf das Band einwirkt.

18. Endloses Band nach einem der vorherigen Ansprüche,
**dadurch gekennzeichnet,**
**dass** die Längsfäden (Kx) Kettfäden und die Querfäden (Sx) Schussfäden sind.

19. Pressenvorrichtung (3) für eine Maschine (1) zur Herstellung einer Faserstoffbahn (2), bei der ein endloses Band (4) nach einem der Ansprüche 1 bis 14 als Pressband Verwendung findet, das unter einer Zugspannung von zumindest 30kN/m steht und welches zur Bereitstellung eines verlängerten Pressnips (14) über eine Gegenfläche geführt wird, die vorzugsweise durch einen Abschnitt der Mantelfläche einer Walze, insbesondere Saugwalze (10), gebildet wird, wobei die Faserstoffbahn (2) zwischen dem Band (4) und der Gegenfläche geführt ist und das Band (4) aufgrund seiner Zugspannung eine Presskraft auf die Faserstoffbahn (2) ausübt.

20. Pressenvorrichtung nach Anspruch 19,
**dadurch gekennzeichnet,**
**dass** die Faserstoffbahn (2) im Sandwich zwischen einem permeablen drei-dimensional strukturierten Sieb (8) und einem permeablen glatten Band (11), insbesondere Pressfilz, geführt wird, wobei das Pressband (4) das strukturierte Sieb und das glatte Band (11) die Gegenfläche kontaktiert.

21. Pressenvorrichtung nach Anspruch 19 oder 20,
**dadurch gekennzeichnet,**
**dass** die Faserstoffbahn (2) mittels der Presskraft des Bandes (11) und der Einwirkung zumindest eines in Richtung vom Pressband (4) zur Gegenfläche strömenden Fluids in Richtung der Gegenfläche entwässert wird.

## Claims

1. Endless belt (4) for a machine (1) for the production of a fibrous material web (2), the belt being designed for an application where a tensile stress of at least 30 kN/m acts on the belt (4), comprising a fabric (20) formed by a flat woven structure (21) and a connecting region (22):
- the flat woven structure (21) comprising longitudinal threads (Kx) extending in the MD direction and first transverse threads (1Sx) woven therewith and extending in the CMD direction,
- the flat woven structure (21) being delimited in its longitudinal extent by a first end on the longitudinal side and a second end on the longitudinal side,
- each longitudinal thread (Kx), viewed in its longitudinal extent, having a first thread end section, which protrudes beyond the first end of the woven structure (21) on the longitudinal side in the MD direction, and a second thread end section, which protrudes beyond the second end of the woven structure (21) on the longitudinal side in the MD direction,
- the two ends on the longitudinal sides of the flat woven structure (21) being connected to each other by the connecting region (22), which is formed by weaving the first and second end sections of the longitudinal threads (Kx) with second transverse threads (2Sx), and thereby
- forming a large number of pairs of a first and a second thread end section in each case, in which the two thread end sections, viewed in the CMD direction, are arranged directly beside each other, and in which the two thread end sections, viewed in the MD direction, form a common overlapping region (Üy), in that the two end sections of the pair follow the same weaving path, **characterized in that**
the first end section of the pair is woven with the same at least 15 consecutive second transverse threads (2Sx), with which also the second end section of the pair is woven.

2. Endless belt according to Claim 1,
**characterized in that,**
as viewed in the MD direction, each overlapping region (Üy) is terminated by the first and the second thread end section being led to an outer side of the fabric (21).

3. Endless belt according to Claim 1 or 2, **characterized in that**
the overlapping regions (Üy) comprise up to 60 consecutive second transverse threads (2Sx), preferably 18 to 25 consecutive second transverse threads (2Sx).

4. Endless belt according to one of the preceding claims,
**characterized in that**
each overlapping region (Üy) comprises the same number of second transverse threads (2Sx).

5. Endless belt according to one of the preceding claims,
**characterized in that**
the first and the second thread end section of the same longitudinal thread (Kx) always form a pair.

6. Endless belt according to one of the preceding claims,
**characterized in that**,
viewed in the MD direction, the connecting region (22) has a section in which all the overlapping regions (Üy) extend.

7. Endless belt according to one of the preceding claims,
**characterized in that**
the overlapping regions (Üy) following one another in the CMD direction, viewed in the MD direction, are offset in relation to one another.

8. Endless belt according to one of the preceding claims,
**characterized in that**
the offset of at least some consecutive overlapping regions (Üy) comprises 20 to 60, preferably 30 to 40, consecutive second transverse threads (2Sx).

9. Endless belt according to either of Claims 7 and 8,
**characterized in that**
a large number of consecutive overlapping regions (Üy) each have the same offset in relation to one another.

10. Endless belt according to one of the preceding claims,
**characterized in that**
the flat woven structure (21) and the connecting region (22) have the same weaving pattern.

11. Endless belt according to one of the preceding claims,
**characterized in that**
the fabric (20) has one layer or more layers.

12. Endless belt according to one of the preceding claims,
**characterized in that**
the weaving pattern of the flat woven structure (21) is repeated in repeats (R), a repeat (R) preferably forming either a plain weave or a 5-shaft satin weave.

13. Endless belt according to Claim 12,
**characterized in that**
the arrangement of the overlapping regions (Üy) is repeated in repeats (R), a repeat (R) of the arrangement of the overlapping regions (Üy) comprising more longitudinal threads (Kx) and/or more transverse threads (Sx) than a repeat (R) of the flat woven structure (21).

14. Endless belt according to one of the preceding claims,
**characterized in that**
the longitudinal extent of the connecting region (22), defined by the two overlapping regions (Üy) which are furthest apart from each other, as viewed in the MD direction, is between 5 cm and 100 cm, preferably between 10 cm and 70 cm, particularly preferably between 40 cm and 60 cm.

15. Endless belt according to one of the preceding claims,
**characterized in that**
the belt (4) is formed only by the fabric (20).

16. Endless belt according to one of the preceding claims,
**characterized in that**
the belt (4) is permeable and preferably has a permeability between 47,2 dm³/s (100 cfm) and 566 dm³/s (1200 cfm), preferably between 141,5 dm³/s (300 cfm) and 377,3 dm³/s (800 cfm).

17. Endless belt according to one of the preceding claims,
**characterized in that**
the belt (4) is designed for an application in which a tensile stress between 40 and 70 kN/m acts on the belt.

18. Endless belt according to one of the preceding claims,
**characterized in that**
the longitudinal threads (Kx) are warp threads and the transverse threads (Sx) are weft threads.

19. Pressing apparatus (3) for a machine (1) for the production of a fibrous material web (2), in which use is made of an endless belt (4) according to one of Claims 1 to 14 as a press belt which is under a tensile stress of at least 30 kN/m and, in order to provide an extended press nip (14), is led over an opposing surface which is preferably formed by a section of the circumferential surface of a roll, in particular a suction roll (10), the fibrous material web (2) being led between the belt (4) and the opposing surface and the belt (4) exerting a pressing force on the fibrous material web (2) on account of its tensile stress.

20. Pressing apparatus according to Claim 19, **characterized in that**
the fibrous material web (2) is led in the sandwich between a permeable three-dimensionally structured fabric (8) and a permeable smooth belt (11), in particular a press felt, the press belt (4) making contact with the structured fabric and the smooth belt (11) making contact with the opposing surface.

21. Pressing apparatus according to Claim 19 or 20, **characterized in that**
the fibrous material web (2) is dewatered in the direction of the opposing surface by means of the pressing force of the belt (11) and the action of at least one fluid flowing in the direction from the press belt (4) toward the opposing surface.

## Revendications

1. Bande sans fin (4) pour machine (1) de fabrication d'une nappe (2) de matière fibreuse et conçue pour une application dans laquelle une contrainte de traction d'au moins 30 kN/m est appliquée sur la bande (4),
comprenant un tissu (20) formé par une structure de toile (21) tissée à plat et une partie de liaison (22),
la structure de toile (21) tissée à plat comprenant des fils longitudinaux (Kx) qui s'étendent dans la direction MD et des premiers fils transversaux (1Sx) tissés avec les fils longitudinaux et s'étendant dans la direction CMD,
la structure de toile (21) tissée à plat étant délimitée dans son extension longitudinale par une première extrémité longitudinale et une deuxième extrémité longitudinale,
chaque fil longitudinal (Kx) présentant dans son extension longitudinale une première partie d'extrémité de fil qui déborde dans la direction MD au-delà de la première extrémité longitudinale de la structure de toile (21) et une deuxième partie d'extrémité de fil qui déborde dans la direction MD au-delà de la deuxième extrémité longitudinale de la structure de toile (21),
les deux extrémités longitudinales de la structure de toile (21) tissée à plat étant reliées l'une à l'autre par la partie de liaison (22) formée en tissant les premières et les deuxièmes parties d'extrémité des fils longitudinaux (Kx) avec des deuxièmes fils transversaux (2Sx),
en formant ainsi plusieurs paires constituées chacune d'une première partie d'extrémité de fil et d'une deuxième partie d'extrémité de fil, les deux parties d'extrémité de fil étant disposées directement l'une à côté de l'autre dans la direction CMD, les deux parties d'extrémité de fil formant dans la direction MD une partie commune de superposition (Üy) par le fait que les deux parties d'extrémité de la paire suivent le même parcours de tissage,
**caractérisée en ce que**
la première partie d'extrémité de la paire est tissée avec au moins les 15 deuxièmes fils transversaux (2Sx) successifs avec lesquels la deuxième partie d'extrémité de la paire est également tissée.

2. Bande sans fin selon la revendication 1, **caractérisée en ce que** chaque partie de superposition (Üy) se termine dans la direction MD par le fait que la première partie d'extrémité de fil et la deuxième partie d'extrémité de fil sont amenées sur le côté extérieur du tissu (21).

3. Bande sans fin selon les revendications 1 ou 2, **caractérisée en ce que** les parties de superposition (Üy) comprennent jusque 60 deuxièmes fils transversaux (2Sx) successifs et de préférence de 18 à 25 deuxièmes fils transversaux (2Sx) successifs.

4. Bande sans fin selon l'une des revendications précédentes, **caractérisée en ce que** chaque partie de superposition (Üy) comprend le même nombre de deuxièmes fils transversaux (2Sx).

5. Bande sans fin selon l'une des revendications précédentes, **caractérisée en ce que** la première et la deuxième partie d'extrémité de chaque fil longitudinal (Kx) forment toujours une paire.

6. Bande sans fin selon l'une des revendications précédentes, **caractérisée en ce que** dans la direction MD, la partie de liaison (22) présente une partie dans laquelle toutes les parties de superposition (Üy) s'étendent.

7. Bande sans fin selon l'une des revendications précédentes, **caractérisée en ce que** les parties de superposition (Üy) qui se suivent dans la direction CMD sont décalées l'une par rapport à l'autre dans la direction MD.

8. Bande sans fin selon l'une des revendications précédentes, **caractérisée en ce que** le décalage entre au moins certaines des parties de superposition (Üy) successives comprend de 20 à 60 et de préférence de 30 à 40 deuxièmes fils transversaux (2Sx) successifs.

9. Bande sans fin selon l'une des revendications 7 ou 8, **caractérisée en ce que** plusieurs parties de superposition (Üy) successives présentent le même décalage.

10. Bande sans fin selon l'une des revendications précédentes, **caractérisée en ce que** la structure de toile (21) tissée à plat et la zone de liaison (22) ont la même armure.

11. Bande sans fin selon l'une des revendications précédentes, **caractérisée en ce que** le tissu (20) est en une couche ou en plusieurs couches.

12. Bande sans fin selon l'une des revendications précédentes, **caractérisée en ce que** l'armure de la structure de toile (21) tissée à plat se répète en des rapports (R), un rapport (R) formant de préférence une armure de toile ou une armure atlas à 5 branches.

13. Bande sans fin selon l'une des revendications précédentes, **caractérisée** selon la revendication 12, **caractérisée en ce que** l'agencement des zones de superposition (Üy) se répète en rapports (R), un rapport (R) de l'agencement des zones de superposition (Üy) comportant davantage de fils longitudinaux (Kx) et/ou davantage de fils transversaux (Sx) qu'un rapport (R) de la structure de toile (21) tissée à plat.

14. Bande sans fin selon l'une des revendications précédentes, **caractérisée en ce que** l'extension longitudinale de la zone de liaison (22) définie par les deux zones de superposition (Üy) qui sont les plus distantes l'une de l'autre dans la direction MD est comprise entre 5 cm et 100 cm, de préférence entre 10 cm et 70 cm et de façon particulièrement préférable entre 40 cm et 60 cm.

15. Bande sans fin selon l'une des revendications précédentes, **caractérisée en ce que** la bande (4) est formée uniquement par le tissu (20).

16. Bande sans fin selon l'une des revendications précédentes, **caractérisée en ce que** la bande (4) est perméable et présente de préférence une perméabilité comprise entre 47,2 dm³/s (100 cfm) et 566 dm³/s (1 200 cfm) et de préférence entre 141,5 dm³/s (300 cfm) et 377,3 dm³/s (800 cfm).

17. Bande sans fin selon l'une des revendications précédentes, **caractérisée en ce que** la bande (4) est conçue pour une application dans laquelle une contrainte de traction comprise entre 40 et 70 kN/m est appliquée sur la bande.

18. Bande sans fin selon l'une des revendications précédentes, **caractérisée en ce que** les fils longitudinaux (Kx) sont des fils de chaîne et les fils transversaux (Sx) des fils de trame.

19. Dispositif de pressage (3) pour machine (1) de fabrication d'une nappe (2) de matière fibreuse, dans lequel une bande sans fin (4) selon l'une des revendications 1 à 14 est utilisée comme bande de pressage qui est placée sous une contrainte de traction d'au moins 30 kN/m et qui est amenée au-dessus d'une contre-surface formée de préférence par une partie de la surface d'enveloppe d'un cylindre et en particulier d'un cylindre aspirant (10) pour présenter un interstice de pressage (14) prolongé, la nappe (2) de matière fibreuse étant guidée entre la bande (4) et la contre-surface et la bande (4) exerçant sur la nappe (2) de matière fibreuse une force de poussée qui résulte de sa contrainte de traction.

20. Dispositif de pressage selon la revendication 19, **caractérisé en ce que** la nappe (2) de matière fibreuse est prise en sandwich entre un tamis (8) perméable à structure tridimensionnelle et une bande lisse perméable (11), en particulier un feutre de presse, la bande de pressage (4) étant en contact avec le tamis structuré et la bande lisse (11) avec la contre-surface.

21. Dispositif de pressage selon les revendications 19 ou 20, **caractérisé en ce que** la nappe (2) de matière fibreuse est essorée en direction de la contre-surface au moyen de la force de poussée de la bande (11) et de l'action d'au moins un fluide qui s'écoule dans la direction qui va de la bande de pressage (4) à la contre-surface.
